# EUROPÄISCHE PATENTSCHRIFT

(11) **EP 0 883 715 B1**
(45) Veröffentlichungstag und Bekanntmachung des Hinweises auf die Patenterteilung: **20.10.1999**
(21) Anmeldenummer: 97907043.0
(22) Anmeldetag: 26.02.1997
(51) Int. Cl.: E01H 4/02

(54) **PISTENPRÄPARIERVORRICHTUNG**
PISTE-PREPARATION DEVICE
SYSTEME POUR PREPARER DES PISTES

(30) Priorität: 26.02.1996 DE 29603461 U
(43) Veröffentlichungstag der Anmeldung: 16.12.1998
(73) Patentinhaber: Kässbohrer Geländefahrzeug Aktiengesellschaft, 89250 Senden (DE)
(72) Erfinder: KANZLER, Helmut, D-89269 Vöhringen (DE)
(74) Vertreter: Grünecker, Kinkeldey, Stockmair & Schwanhäusser Anwaltssozietät
(86) Internationale Anmeldenummer: EP9700932
(87) Internationale Veröffentlichungsnummer: WO9732085

(56) Entgegenhaltungen:
- EP-A- 0 151 757
- INTERNATIONALE SEILBAHN RUNDSCHAU REVUE INTERNATIONALE DES TELEPHERIQUES., Nr. 5, September 1993, WIEN AT, Seiten 42-44, XP002031450 "Pisten-Bully-Top-Treff 1993"

## Beschreibung

Die Erfindung betrifft eine Pistenpräpariervomchtung zur Präparation einer Half-Pipe mit wenigstens einem an einem Pistenfahrzeug verstellbar gelagerten Arbeitsgerät und seitlich zu diesem angeordneten, im wesentlichen Seitenwände der Half-Pipe zuordbaren Seitenteilen.

Als Half-Pipes werden kanal- oder rinnenförmige Pisten für Snowboards bezeichnet. Zur Präparation einer solchen Half-Pipe weist eine vorbekannte Pistenpräpariervorrichtung der obengenannten Art, wie sie beispielsweise aus der Zeitschrift "Internationale Seilbahn-Rundschau" 5/1993, Seiten 42 bis 44 bekannt ist, seitlich an einem Arbeitsgerät angeordnete Seitenschilder auf. Diese sind so ausgeformt, daß die Herstellung und Bearbeitung der Seitenwände der Half-Pipe mit einem Wettkampfprofil möglich ist.

Bei der vorbekannten Pistenpräpariervomchtung hat sich allerdings als Nachteil gezeigt, daß durch die Seitenschilder nur eine geringe Materialverfrachtung und diese hauptsächlich nur in Fahrtrichtung möglich ist. Weiterhin können harte Oberflächen nur schwieng oder gar nicht bearbeitet werden.

Der Erfindung liegt daher die Aufgabe zugrunde, eine Pistenpräpariervorrichtung der eingangs genannten Art dahingehend zu verbessern, daß eine Half-Pipe auch bei harter Oberfläche präpariert werden kann und gleichzeitig eine größere Materialmenge, insbesondere von den Seitenwänden der Half-Pipe abräumbar ist.

Diese Aufgabe wird bei der obengenannten Pistenpräpariervorrichtung dadurch gelöst, daß jedes Seitenteil eine mit im wesentlichen quer zur Fahrtrichtung des Pistenfahrzeugs beweglichen Räumwerkzeugen ausgebildete Räumeinrichtung zur Bearbeitung einer Pistenoberfläche der Half-Pipe aufweist. Durch die quer zur Fahrtrichtung beweglichen Räumwerkzeuge kann Material von den Seitenwänden der Half-Pipe in größerer Menge abgeräumt werden. Außerdem kann ein Abräumen des Materials auch bei stehendem Pistenfahrzeug erfolgen, um beispielsweise die Half-Pipe an dieser Stelle intensiver zu bearbeiten. Die Räumwerkzeuge sind so ausgearbeitet, daß sie auch eine härtere Pistenoberfläche bearbeiten können.

Aus der EP 0 151 757 A2 ist eine Schneeschleuder mit seitlich zu dieser angeordneten Zuführpflügen bekannt. Diese Zuführpflüge dienen zur Vergrößerung des Eintrittsquerschnitts der Schneeschleuder. Ein typisches Anwendungsgebiet der Schneeschleudern ist der Einsatz auf Flugplätzen, wo es besonders auf hohe Räum- und Fördergeschwindigkeiten ankommt. Jeder der Zuführfpflüge weist ein Bandförderelement auf, dessen ebene parallel zur Scharebene einer den Zuführfpflüge bildenden Schar ist. Das Bandförderelement weist eine Anzahl von rippenförmigen Vorsprüngen auf, die in Richtung zum Schleuderrad der Schneeschleuder bewegbar sind. Durch die Bandförderelemente soll ein Schneestau in einfacher und billiger Weise vor den Scharen vermieden werden.

Der EP 0 151 757 A2 ist nichts über eine Anwendung der Schneeschleuder im Zusammenhang mit Half-Pipes entnehmbar oder über eine Bearbeitung einer Pistenoberfläche ausgesagt, während erfindungsgemäß durch Räumwerkzeuge einer Räumeinrichtung neben einer Materialverfrachtung quer zur Fahrtrichtung auch eine Pistenoberfläche einer Half-Pipe direkt bearbeitet werden kann.

Vorzugsweise ist das am Pistenfahrzeug verstellbar gelagerte Arbeitsgeräte eine Fräse mit wenigstens einer Fräswelle. Durch diese Fräse kann der Half-Pipe-Kanal ausgefräst werden. Die Fräswelle kann beispielsweise über zwei gegenläufige Frässpiralen verfügen, durch die eine Schneeverfrachtung zur Mitte der Pistenpräpariervorrichtung hin erfolgt. Um dort angesammelten Schnee in einfacher Weise zu entfernen, weist die Pistenpräpariervorrichtung weiterhin eine der Fräse zugeordnete Schleudereinrichtung zum Verfrachten von durch die Fräse zugeführtem Schnee auf. Eine solche an sich bekannte Schleudereinrichtung weist ein den Frässpiralen zugeordnetes Schleuderrad auf, durch das der von den Frässpiralen zugeführte Schnee einem Auswurfkamin zugeführt und über diesen abgegeben wird. Durch entsprechende Ausrichtung des Auswurfkamins kann der Schnee aus der Half-Pipe entfernt oder einer anderen Stelle der Half-Pipe zur Ausbesserung oder dergleichen zugeführt werden. Entsprechende Antriebe und Getriebe für die Frässpiralen oder das Schleuderrad können in ihren Drehzahlen steuerbar sein, so daß diese je nach Schneeaufkommen in ihrer Leistung regulierbar sind. Außerdem kann durch die Drehzahl für das Schleuderrad die Wurfweite über den Auswurfkamin bestimmt werden.

Insbesondere bei der Erstellung einer Half-Pipe oder bei einer großen Menge Neuschnee ist es von Vorteil, wenn die Räumwerkzeuge sich von der Pistenpräpariervorrichtung weg in Richtung eines Half-Pipe-Randes bewegen und mitgeführtes Material über diesen Rand aus der Half-Pipe entfernen. Ist eine solche Entfernung des Materials über den Rand durch die Räumwerkzeuge nicht oder nur schlecht möglich, ist eine Bewegung der Räumwerkzeuge zum Räumen der Half-Pipe-Seitenwände im wesentlichen in Richtung Fräse von Vorteil. Auf diese Weise erfolgt eine Verfrachtung des Schnees zur Fräse und von dort zur Schleudereinrichtung. Diese kann den Schnee aus der Half-Pipe entfernen.

Als Räumeinrichtung sind verschiedene Einrichtungen einsetzbar, solange diese über entsprechende Räumwerkzeuge verfügen, die zur Bearbeitung der Half-Pipe-Seitenwände entlang dieser beweglich sind. Bei einer einfachen Räumeinrichtung weist diese wenigstens eine Umlaufkette auf, von der eine Anzahl von Räumwerkzeugen in Richtung Pistenoberfläche, beziehungsweise Half-Pipe-Seitenwand abstehen. Eine solche Umlaufkette kann in einfacher Weise zur kontinuierlichen Bearbeitung der Half-Pipe verwendet werden.

Zur einfachen Lagerung der Umlaufkette sind am Seitenteil eine Anzahl von Rädern und/oder Rollen zur Führung der Umlaufkette drehbar gelagert. Um diese Räder oder Rollen ist die Umlaufkette herumgelegt und kann kontinuierlich bewegt werden. Die Räder oder Rollen können zumindest teilweise durch Gleitelemente ersetzt werden, welche die Umlaufkette abstützen.

Um die Umlaufkette in einfacher Weise zumindest im Bereich der Seitenwände der Half-Pipe entlang einer entsprechenden Kontur zu führen, ist die Umlaufkette an einer der Pitenoberfläche zuweisenden Pistenseite des Seitenteils durch eine Anzahl von Konturrädern/-rollen und/oder Kontor-Gleitelementen als Konturelementen entlang eines konvex gekrümmten Räumabschnitts geführt.

Da der Räumabschnitt sich zumindest entlang der Seitenwände der Half-Pipe erstreckt, kann die Umlaufkette an den Enden des Räumabschnitts umgelenkt werden. Dazu sind an diesen Enden entsprechende Umlenkrollen - oder räder angeordnet.

Im einfachsten Fall ist eine erste Umlenkrolle benachbart zu einem Ende der Fräswelle talseitig zur Seitenwand der Half-Pipe und eine zweite Umlenkrolle an der Fräswelle oder der Fräse gegenüberliegendem Ende des Seitenteils angeordnet. Auf diese Weise ist sichergestellt, daß die Räumvorrichtung das mitgeführte Material bis in direkte Nachbarschaft zur Fräse transportiert.

Zum Antrieb der Umlaufkette ist es von Vorteil, wenn wenigstens eine der Konturrollen, Umlenkrollen oder eine separate Rolle als Antriebsrolle ausgebildet ist.

Bei einem einfachen Ausführungsbeispiel für eine Antriebsrolle kann diese als verzahnte Rolle oder als Turras-Rad ausgebildet sein.

Um die Umlaufkette in einfacher Weise zu führen, kann die Antriebsrolle oberhalb der ersten Umlenkrolle angeordnet sein, wobei die Umlaufkette zwischen diesen Rollen einen im wesentlichen vertikalen Abhebeabschnitt und anschließend zwischen Antriebsrolle und zweiter Umlenkrolle einen Rücklaufabschnitt durchläuft. In dem Abhebeabschnitt kann noch von den Räumwerkzeugen mitgeführtes Material an die Fräse abgegeben werden.

Im einfachsten Fall verlaufen die Drehachsen aller Rollen im wesentlichen parallel zur Fahrtrichtung des Pistenfahrzeugs, beziehungsweise zur Bewegungsrichtung der Pistenpräpariervorrichtung. Ebenso können beispielsweise die Drehachsen von Umlenkrollen und Konturrollen, beziehungsweise -rädern etwas geneigt in Fahrtrichtung nach oben verlaufen. Dadurch kann zwischen Umlaufkette und ersten Oberfläche ein entgegengesetzt zur Fahrtrichtung sich verengender Spalt gebildet sein, durch den beispielsweise vor der Pistenpräpariervorrichtung liegender Schnee einfacher der Räumvorrichtung zugeführt wird.

Zur Vereinfachung der Konstruktion und zur Reduzierung der Kosten kann die Umlaufkette entlang des Rücklaufabschnitts abstützungsfrei geführt sein. Je nach Spannung der Umlaufkette durch die übrigen Rollen, beziehungsweise Räder hängt die Umlaufkette im Rücklaufabschnitt mehr oder weniger durch.

Um Half-Pipes mit unterschiedlichem Querschnitt herstellen und bearbeiten zu können, ist jedes Seitenteil gegenüber der Fräse im Arbeitswinkel verstellbar gelagert. Dabei kann die Verstellung für jedes Seitenteil separat erfolgen. Auf diese Weise können die Seitenwände der Half-Pipe unterschiedliche Steigungen aufweisen.

Bei einem einfachen Ausführungsbeispiel wird dies dadurch realisiert, daß das Seitenteil an einem Fräsrahmen zur Lagerung der Fräswelle lösbar befestigt und durch einen Stellzylinder zwischen Fräsrahmen und Seitenteil im Arbeitswinkel verstellbar ist. Durch die lösbare Befestigung kann anstelle eines Seitenteils mit Räumvorrichtung beispielsweise ein Seitenschild einseitig oder auch beidseitig zur Fräse angeordnet werden.

Je nach Ausbildung der Fräse kann es von Vorteil sein, wenn die Seitenteile nicht direkt am Fräsrahmen befestigt sind. Dabei kann zwischen Fräsrahmen und Seitenteil ein Zwischenrahmen zur Lagerung und Verstellbarkeit des Seitenteils relativ zum Fräsrahmen, beziehungsweise zur Fräse angeordnet sein. Dieser Zwischenrahmen kann ebenso zwischen Seitenteil und Pistenfahrzeug angeordnet sein, wodurch die Seitenteile unabhängig zur Fräse gelagert und verstellbar sind.

Um von der Räumvorrichtung mitgeführtes Material durch die Fräse sicher weiter zu transportieren, ist es günstig, wenn zumindest die Umlaufkette in Fahrtrichtung vor der Fräse angeordnet ist.

Die Räumwerkzeuge können verschiedenste Formen aufweisen. In einem einfachen Fall sind die Räumwerkzeuge in der Umlaufkette integrierte Querstege. Ebenso können die Räumwerkzeug ähnlich zu Kettenstegen an den Ketten des Pistenfahrzeuges durch entsprechende Kettenstege an der Umlaufkette gebildet sein. Die Stege können sich über die gesamte Breite der Umlaufkette erstrecken. Bei einem anderen Ausführungsbeispiel sind die Räumwerkzeuge an der Umlaufkette lösbar befestigte Kratzelemente. Von diesen können beispielsweise mehrere in Breitenrichtung der Kette nebeneinander und/oder versetzt zueinander angeordnet sein.

In diesem Zusammenhang kann es weiterhin von Vorteil sein, wenn die Arbeitstiefe der Räumwerkzeuge in Fahrtrichtung abnimmt. Dadurch wird die Pistenoberfläche im Bereich der Seitenwände der Half-Pipe zuerst durch Räumwerkzeuge mit geringerer Arbeitstiefe und anschließend durch Räumwerkzeuge mit größerer Arbeitstiefe bearbeitet. Bei Querstegen kann dabei die Arbeitstiefe kontinuierlich entgegengesetzt zur Fahrtrichtung zunehmen.

Um eine durch die Räumwerkzeuge gegebenenfalls aufgerauhte Pistenoberfläche der Seitenteile der Half-Pipe einfach wieder einzuebnen, kann das Seitenteil zum Glätten der Pistenoberfläche ein der Umlaufkette in Fahrtrichtung nachgeordnetes Glätteschild aufweisen. Dieses kann sich direkt an die Umlaufkette mit ihren Räumwerkzeugen anschließen, wobei Räumeinrichtung und Glätteschild an einem Rahmen angeordnet sein können.

Um eine Kurvenfahrt des Pistenfahrzeuges in der Half-Pipe zu vereinfachen und/oder die Pistenpräpariervorrichtung unterschiedlich breiten Abschnitten der Half-Pipe anzupassen, können die Seitenteile quer zur Fahrtrichtung ausfahrbar gelagert sein. Ebenso kann eine gesamte seitliche Verstellung von Arbeitsgerät mit Seitenteilen durch eine gemeinsame seitliche Verstellung erzielt werden.

Um beispielsweise die Räumeinrichtungen je nach Arbeitsaufkommen an beiden Seitenteilen separat zu steuern, kann jeder Antriebsrolle ein separater, insbesondere elektrischer, Antrieb zugeordnet sein.

Zur Verkleidung der Seitenteile und der Fräse können entsprechende Verkleidungen oder Gehäuse vorgesehen sein. Durch eine entsprechende Form dieser Verkleidung oder Gehäuse kann vor diesem aufgestauter Schnee beispielsweise der Fräse zugeführt werden.

Im folgenden wird ein vorteilhaftes Ausführungsbeispiel der Erfindung anhand der in der Zeichnung beigefügten Figuren näher erläutert und beschrieben.

Es zeigen:
- Figur 1: eine Vorderansicht eines Pistenfahrzeuges mit Pistenpräpariervorrichtung in einer Half-Pipe;
- Figur 2: eine vergrößerte Vorderansicht der Pistenpräpariervorrichtung nach Figur 1, und
- Figur 3: ein weiteres Ausführungsbeispiel entsprechend zu Figur 2

In Figur 1 ist ein Pistenfahrzeug 3 mit einer an dessen Vorderseite ange ordneter Pistenpräpariervorrichtung 1 in Vorderansicht dargestellt. Die Pistenpräpariervorrichtung 1 umfaßt eine Fräse 11 als Arbeitsgerät 4, eine Schleudereinrichtung 13 und zwei seitlich zur Fräse 11 angeordnete Seitenteile 6 und 7.

Die Fräse 11 weist eine aus zwei Abschnitten mit gegenläufigen Frässpiralen 34 und 35 gebildete Fräswelle 12 auf, die in einem entsprechenden Fräsrahmen 30 drehbar gelagert ist. Eine Arbeitsbreite der Fräswelle 11 entspricht im wesentlichen einem flachen Bodenteil einer Half-Pipe 2. An diesen Bodenteil schließen sich beidseitig nach oben gekrümmte Seitenwände 5 der Half-Pipe an. Die Seitenteile 6, 7 liegen auf einer durch die Seitenwände 5 gebildeten Pistenoberfläche 15 an.

Die Pistenpräpariervorrichtung 1 ist in Fahrtrichtung 8 vor dem Pistenfahrzeug 3 angeordnet und mit diesem über einen entsprechenden, nicht dargestellten Rahmen verbunden.

Zwischen Pistenfahrzeug 3 und Fräse 11 ist ein Schleudereinrichtung 13 mit einem Auswurfkamin angeordnet, der in Figur 1 vor einer Frontscheibe des Pistenfahrzeuges sichtbar ist. Die Schleudereinrichtung 13 umfaßt ein Schleuderrad 36, das in Fahrtrichtung 8 hinter der Fräse 11 und im wesentlichen in deren Mitte angeordnet ist.

In Figur 2 ist die erfindungsgemäße Pistenpräpariervorrichtung 1 vergrößert und ohne Verkleidungen oder Gehäuse in einer Vorderansicht dargestellt. Gleiche Bezugszeichen kennzeichnen gleiche Teile und werden nur noch teilweise erwähnt.

Die Seitenteile 6 und 7 der Pistenpräpariervorrichtung 1 weisen Räumeinrichtungen 10 mit einer Anzahl von Räumwerkzeugen 9 auf. Jede Räumeinrichtung 10 ist durch eine Umlaufkette 14 gebildet, von der die einzelnen Räumwerkzeuge im wesentlichen senkrecht abstehen. Die Umlaufkette 14 ist über eine Vielzahl von Rädern oder Rollen 16 geführt. Auf einer Pistenseite 17 der Seitenteile 6, 7 sind die entsprechenden Rollen 16 als Konturrollen 18 ausgebildet, durch die die Umlaufkette 14 in einer für die Seitenwände der Half-Pipe, siehe Figur 1, erwünschten Kontur abgestützt ist. Durch diese Konturrollen 18 wird ein Räumabschnitt 19 bestimmt, in dem die einzelnen Räumwerkzeuge 19 Material von der Pistenoberfläche der Half-Pipe abräumen. An Enden 20 und 21 des Räumabschnitts 19 sind Umlenkrollen 22, beziehungsweise 23 angeordnet, die im Vergleich zu den Konturrollen 18 einen größeren Durchmesser aufweisen. Eine erste Umlenkrolle 22 ist benachbart zu einem Ende 24 der Fräse 11, beziehungsweise der Fräswelle 12 angeordnet. Eine zweite Umlenkrolle 23 ist an einem der Fräse 11 gegenüberliegenden Ende 25 des Seitenteils 6 und ebenso des Seitenteils 7 angeordnet.

Durch die erste Umlenkrolle 22 ist die Umlaufkette 14 im wesentlichen in Vertikalrichtung nach oben umgelenkt. Benachbart zum Ende 24 der Fräse 11 durchläuft die Umlaufkette 14 einen Abhebeabschnitt 27, in dem sie von der Pistenoberfläche abgehoben wird.

Am Ende des Abhebeabschnitts 27 ist eine mit einem Antrieb 33 versehene Antriebsrolle 26 angeordnet, die in dem dargestellten Ausführungsbeispiel als Stachelwalze ausgebildet ist. Durch die Antriebsrolle 26 wird die Umlaufkette 14 von der Fräse 11 weggeführt und durchläuft bis zur zweiten Umlenkrolle 23 einen Rücklaufabschnitt 28. In diesem sind keine weiteren Rollen zur Abstützung der Umlaufkette angeordnet, so daß diese in dem Rücklaufabschnitt je nach Kettenspannung durchhängen kann.

Bei dem dargestellten Ausführungsbeispiel bewegt sich die Umlaufkette 14 in Bewegungsrichtung 37, das heißt von der zweiten Umlenkrolle 23 zur ersten Umlenkrolle 22 in Richtung Arbeitsgerät 4. Auf diese Weise wird Schnee von den Seitenwänden der Half-Pipe, siehe Figur 1, in Richtung zur Fräse 11 abgeräumt.

Alle Rollen, beziehungsweise Räder der Seitenteile 6, 7 sind an diesen um Drehachsen 29 drehbar gelagert, wobei die Drehachsen parallel zur Fahrtrichtung 8 verlaufen.

Durch die Höhe der Räumwerkzeuge 9 wird deren Arbeitstiefe 32 bestimmt, bis zu der die Räumwerkzeuge in die Pistenoberfläche eingreifen können.

Zur Verstellung der Seitenteile und damit zur Veränderung ihres Arbeitswinkels, sind die Seitenteile 6, 7 über Stellzylinder 31 mit dem Fräsrahmen 30 der Fräse 11 verbunden. Je nach Betätigung der Stellzylinder 31 sind die Enden 25 der Seitenteile 6, 7 mehr oder weniger hoch über der Fräse 11 angeordnet, wodurch sich die durch die Unterseite der Pistenpräpariervorrichtung 1 bestimmte Kontur ändert.

In der Regel sind die Seitenteile 6, 7 in Fahrtrichtung 8 vor dem entsprechenden Arbeitsgerät 4 angeordnet, damit durch die Räumeinrichtungen 10 von Seitenwänden der Half-Pipe abgeräumtes Material vollständig dem Arbeitsgerät zugeführt werden kann.

Zur Vereinfachung der Darstellung sind weitere Stelleinrichtungen zur seitlichen Verstellung der Seitenteile 6, 7 gegenüber dem Arbeitsgerät 4, beziehungsweise zur gemeinsamen seitlichen Verstellung der gesamten Pistenpräpariervorrichtung gegenüber dem Pistenfahrzeug nach Figur 1 nicht dargestellt.

Figur 3 zeigt für ein rechtes Seitenteil 7 nach Figur 2 ein weiteres Ausführungsbeispiel. Gleiche Teile sind durch gleiche Bezugszeichen versehen und werden nur noch teilweise erwähnt.

Im Unterschied zu dem Ausführungsbeispiel nach Figur 2 weist die Umlaufkette 14 nach Figur 3 als Räumwerkzeuge 9 Querstege bzw. Kettenstege auf, die an der Umlaufkette lösbar befestigt sein können. Im Bereich des Räumabschnitts 19 ist die Umlaufkette 14 zwischen einer als Antriebsrolle 26 ausgebildeten, einem Ende 24 der Frässpirale 25 benachbarten Rolle 16 und einer Umlenkrolle 23 über Kontur-Gleitelemente 38 geführt. Diese weisen entsprechend der Kontur der Halfpipe-Seitenwände eine konvexe Krümmung auf.

Von der Umlenkrolle 23 wird die Umlaufkette 14 im wesentlichen gradlinig und über ein weiteres Gleitelement 38 zur Antriebsrolle 26 zurückgeführt. Dieses Gleitelement wie auch die übrigen Kontur-Gleitelemente 38 können verstellbar und/oder verschwenkbar an einem entsprechenden Rahmen des Seitenteils 7 gelagert sein. In diesem Fall sind die Gleitelemente 38 über Tragarme 42, 43 an einem zwischen den beiden Drehachsen 29 von Umlenkrolle 23 und Antriebsrolle 26 sich erstreckendem Träger 40 gelagert. Dieser ist an seinem der Drehachse 29 der Antriebsrolle 26 zugeordneten Ende relativ zum Fräsraum 30 verschwenkbar gelagert. Ein weiterer Träger 41 erstreckt sich zwischen einem Anlenkpunkt 44 am Fräsrahmen 30 und der Drehachse 29 der Umlenkrolle 23. Zwischen dem Träger 41 und dem Fräsrahmen 30 ist zur Verstellung des Seitenteils 7 der Stellzylinder 31 angeordnet.

Es sei angemerkt, daß beispielsweise eins der Kontur-Gleitelemente auch durch entsprechende Konturräder/-rollen nach Figur 2 ersetzbar ist.

## Patentansprüche

1. Pistenpräpariervorrichtung (1) zur Präparation einer Half-Pipe (2), mit wenigstens einem an einem Pistenfahrzeug (3) verstellbar gelagerten Arbeitsgerät (4) und seitlich zu diesem angeordneten, im wesentlichen Seitenwänden (5) der Half-Pipe (2) zuordbaren Seitenteilen (6, 7),
**dadurch gekennzeichnet,**
daß jedes Seitenteil (6, 7) eine mit im wesentlichen quer zur Fahrtrichtung (8) des Pistenfahrzeugs (3) beweglichen Räumwerkzeugen (9) ausgebildete Räumeinrichtungen (10) zur Bearbeitung einer Pistenoberfläche der Half-Pipe (2) aufweist.

2. Pistenpräpariervorrichtung nach Anspruch 1,
**dadurch gekennzeichnet,**
daß das Arbeitsgerät (4) eine Fräse (11) mit wenigstens einer Fräswelle (12) ist und die Pistenpräpariervorrichtung weiterhin eine der Fräse (11) zugeordnete Schleudereinrichtung (13) zum Verfrachten von durch die Fräse (11) zugeführtem Schnee aufweist.

3. Pistenpräpariervorrichtung nach Anspruch 1 oder 2, **dadurch gekennzeichnet,**
daß die Räumwerkzeuge (9) zum Räumen der Half-Pipe-Seitenwände (5) im wesentlichen in Richtung Fräse (11) bewegbar sind.

4. Pistenpräpariervorrichtung nach wenigstens einem der vorangehenden Ansprüche,
**dadurch gekennzeichnet**,
daß die Räumeinrichtung (10) wenigstens eine Umlaufkette (14) aufweist, von der eine Anzahl von Räumwerkzeugen (9) in Richtung Pistenoberfläche (15) abstehen.

5. Pistenpräpariervorrichtung nach wenigstens einem der vorangehenden Ansprüche,
**dadurch gekennzeichnet,**
daß am Seitenteil (6, 7) eine Anzahl von Rädern und/oder Rollen (16) zur Führung der Umlaufkette (14) drehbar gelagert sind.

6. Pistenpräpariervorrichtung nach Anspruch 4 oder 5
**dadurch gekennzeichnet,**
daß die Umlaufkette (14) an einer der Pistenoberfläche (15) zuweisenden Pistenseite (17) des Seitenteils (6, 7) durch eine Anzahl von Konturelementen (16, 18, 38) entlang eines konvex gekrümmten Räumabschnitts (19) geführt ist.

7. Pistenpräpariervorrichtung nach Anspruch 6,
**dadurch gekennzeichnet,**
daß die Konturelemente (16, 18, 38) als Konturräder/-rollen (16, 18) und/oder Kontur-Gleitelemente (38) ausgebildet sind.

8. Pistenpräpariervorrichtung nach Anspruch 6 oder 7,
**dadurch gekennzeichnet**,
daß an Enden (20, 21) des Räumabschnitts (19) Umlenkrollen (16, 22, 23) angeordnet sind.

9. Pistenpräpariervorrichtung nach Anspruch 8,
**dadurch gekennzeichnet**,
daß eine erste Umlenkrolle (22) benachbart zu einem Ende (4) der Fräswelle (12) und eine zweite Umlenkrolle (23) an dem der Fräse (11) gegenüberliegenden Ende (25) des Seitenteils (6, 7) angeordnet ist.

10. Pistenpräpariervorrichtung nach einem der vorangehenden Ansprüche 7 - 9,
**dadurch gekennzeichnet,**
daß wenigstens eine der Konturrollen (16, 18), Umlenkrollen (22, 23) oder eine separate Rolle als Antriebsrolle (26) ausgebildet ist.

11. Pistenpräpariervorrichtung nach Anspruch 10,
**dadurch gekennzeichnet,**
daß die Antriebsrolle (26) als verzahnte Rolle ausgebildet ist.

12. Pistenpräpariervorrichtung nach Anspruch 10 oder 11,
**dadurch gekennzeichnet**,
daß die Antriebsrolle (26) oberhalb der ersten Umlenkrolle (22) angeordnet ist, wobei zwischen diesen die Umlaufkette (14) einen im wesentlichen vertikalen Abhebeabschnitt (27) und zwischen Antriebsrolle (26) und zweiter Umlenkrolle (23) einen Rücklaufabschnitt (28) durchläuft.

13. Pistenpräpariervorrichtung nach einem der vorangehenden Ansprüche 7 - 12,
**dadurch gekennzeichnet,**
daß die Drehachsen (29) aller Rollen (16, 22, 23, 26) im wesentlichen parallel zur Fahrtrichtung (8) verlaufen.

14. Pistenpräpariervorrichtung nach einem der vorangehenden Ansprüche 4 - 13,
**dadurch gekennzeichnet**,
daß die Umlaufkette (14) entlang des Rücklaufabschnitts (28) abstützungsfrei geführt ist.

15. Pistenpräpariervorrichtung nach einem der vorangehenden Ansprüche 2 - 14,
**dadurch gekennzeichnet,**
daß jedes Seitenteil (6, 7) gegenüber der Fräse (11), beziehungsweise Fräswelle (12) im Arbeitswinkel verstellbar gelagert ist.

16. Pistenpräpariervorrichtung nach einem der vorangehenden Ansprüche 2 - 15
**dadurch gekennzeichnet,**
daß das Seitenteil (6, 7) an einem Fräsrahmen (30) zur Lagerung der Fräswelle (12) lösbar befestigt und durch einen Stellzylinder (31) zwischen Fräsrahmen und Seitenteil im Arbeitswinkel verstellbar ist.

17. Pistenpräpariervorrichtung nach Anspruch 16,
**dadurch gekennzeichnet,**
daß zwischen Fräsrahmen (30) und Seitenteil (6, 7) ein Zwischenrahmen zur Zwischenlagerung und Verstellbarkeit des Seitenteils (6, 7) relativ zum Fräsrahmen (30) angeordnet ist.

18. Pistenpräpariervorrichtung nach einem der vorangehenden Ansprüche 4 - 17,
**dadurch gekennzeichnet,**
daß zumindest die Umlaufkette (14) in Fahrtrichtung (8) vor der Fräse (11) angeordnet ist.

19. Pistenpräpariervorrichtung nach einem der vorangehenden Ansprüche 4 - 18,
**dadurch gekennzeichnet,**
daß die Räumwerkzeuge (9) an der Umlaufkette (14) angeordnete Querstege sind.

20. Pistenpräpariervorrichtung nach einem der vorangehenden Anspruch 4 - 18,
**dadurch gekennzeichnet**,
daß die Räumwerkzeuge (9) an der Umlaufkette (14) lösbar befestigte Kratzelemente sind.

21. Pistenpräpariervorrichtung nach wenigstens einem der vorangehenden Ansprüche,
**dadurch gekennzeichnet**,
daß eine Arbeitstiefe (32) der Räumwerkzeuge (9) in Fahrtrichtung (8) abnimmt.

22. Pistenpräpariervorrichtung nach einem der vorangehenden Anspruch 4 - 21,
**dadurch gekennzeichnet,**
daß das Seitenteil (6, 7) zum Glätten der Pistenoberfläche (15) ein der Umlaufkette (14) in Fahrtrichtung (8) nachgeordnetes Glätteschild aufweist.

23. Pistenpräpariervorrichtung nach wenigstens einem der vorangehenden Ansprüche,
**dadurch gekennzeichnet,**
daß das Seitenteil (6, 7) quer zur Fahrtrichtung (8) ausfahrbar gelagert ist.

24. Pistenpräpariervorrichtung nach einem der vorangehenden Ansprüche 10 - 23,
**dadurch gekennzeichnet,**
daß jeder Antriebsrolle (26) ein separater, insbesondere elektrischer, Antrieb (33) zugeordnet ist.

## Claims

1. Piste-preparation device (1) for preparing a half-pipe (2), comprising at least one tool (4) which is adjustably mounted on a piste vehicle (3), and lateral members (6, 7) which are disposed laterally relative to said tool and can essentially be assigned to side walls (5) of the half-pipe (2),
**characterized in**
that each lateral member (6, 7) comprises a removal means (10) equipped with removal tools (9) which are movable substantially transversely to the direction of travel (8) of the piste vehicle (3) for preparing a piste surface of the half-pipe (2).

2. The piste-preparation device according to claim 1,
**characterized in**
that the tool (4) is a rotary snow plow (11) having at least one shaft (12) and the piste-preparation device further comprises a blower means (13) assigned to the rotary snow plow (11) for displacing snow supplied by the rotary snow plow (11).

3. The piste-preparation device according to claim 1 or 2,
**characterized in**
that the removal tools (9) are movable essentially towards the rotary snow plow (11) for removing snow from the half-pipe side walls (5).

4. The piste-preparation device according to at least one of the preceding claims,
**characterized in**
that the removal means (10) comprises at least one endless chain (14) which a plurality of removal tools (9) project from towards the piste surface (15).

5. The piste-preparation device according to at least one of the preceding claims,
**characterized in**
that a plurality of wheels and/or rolls (16) are rotatably supported on the lateral member (6, 7) for guiding the endless chain (14).

6. The piste-preparation device according to claim 4 or 5,
**characterized in**
that at a piste side (17) of the lateral member (6, 7) which faces the piste surface (15), the endless chain (14) is guided by a number of contour elements (16, 18, 38) along a convexly curved removal section (19).

7. The piste-preparation device according to claim 6,
**characterized in**
that the contour elements (16, 18, 38) are designed as contour wheels/rolls (16, 18) and/or contour slide elements (38).

8. The piste-preparation device according to claim 6 or 7,
**characterized in**
that deflection rolls (16, 22, 23) are arranged at ends (20, 21) of the removal section (19).

9. The piste-preparation device according to claim 8,
**characterized in**
that a first deflection roll (22) is arranged next to an end (4) of the shaft (12) of the rotary snow plow and a second deflection roll (23) is arranged at the end (25) of the lateral member (6, 7) which is opposite to the rotary snow plow (11).

10. The piste-preparation device according to one of the preceding claims 7 to 9,
**characterized in**
that at least one of the contour rolls (16, 18), deflection rolls (22, 23) or a separate roll is designed as a drive roll (26).

11. The piste-preparation device according to claim 10,
**characterized in**
that the drive roll (26) is designed as a toothed roll.

12. The piste-preparation device according to claim 10 or 11,
**characterized in**
that the drive roll (26) is arranged above the first deflection roll (22), the endless chain (14) between said rolls passing through a substantially vertical lifting section (27) and passing through a return section (28) between drive roll (26) and second deflection roll (23).

13. The piste-preparation device according to one of the preceding claims 7 to 12,
**characterized in**
that the rotational axes (29) of all rolls (16, 22, 23, 26) extend essentially in parallel with the direction of travel (8).

14. The piste-preparation device according to one of the preceding claims 4 to 13,
**characterized in**
that the endless chain (14) is guided along the return section (28) without any support.

15. The piste-preparation device according to one of the preceding claims 2 to 14,
**characterized in**
that each of the lateral members (6, 7) is adjustably supported at a working angle relative to the rotary snow plow (11) and the shaft (12) of the rotary snow plow, respectively.

16. The piste-preparation device according to one of the preceding claims 2 to 15,
**characterized in**
that the lateral member (6, 7) is detachably secured to a frame (30) of the rotary snow plow for supporting the shaft (12) of the rotary snow plow and can be adjusted by an adjusting cylinder (31) between the frame of the rotary snow plow and the lateral member at a working angle.

17. The piste-preparation device according to claim 16,
**characterized in**
that an intermediate frame is arranged between the frame (30) of the rotary snow plow and the lateral member (6, 7) for intermediately supporting and adjusting the lateral member (6, 7) relative to the frame (30) of the rotary snow plow.

18. The piste-preparation device according to one of the preceding claims 4 to 17,
**characterized in**
that at least the endless chain (14) is arranged in the direction of travel (8) in front of the rotary snow plow (11).

19. The piste-preparation device according to one of the preceding claims 4 to 18,
**characterized in**
that the removal tools (9) are transverse webs arranged on the endless chain (14).

20. The piste-preparation device according to one of the preceding claims 4 to 18,
**characterized in**
that the removal tools (9) are scraping elements detachably secured to the endless chain (14).

21. The piste-preparation device according to at least one of the preceding claims,
**characterized in**
that a working depth (32) of the removal tools (9) decreases in the direction of travel (8).

22. The piste-preparation device according to one of the preceding claims 4 to 21,
**characterized in**
that the lateral member (6, 7) comprises a smoothing blade arranged downstream of the endless chain (14) in the direction of travel (8) for smoothing the piste surface (15).

23. The piste-preparation device according to at least one of the preceding claims,
**characterized in**
that the lateral member (6, 7) is extensibly supported in a direction transverse to the direction of travel (8).

24. The piste-preparation device according to one of the preceding claims 10 to 23,
**characterized in**
that each drive roll (26) has assigned thereto a separate, in particular electrical drive (33).

## Revendications

1. Dispositif de préparation de piste (1) pour la préparation d'une "half-pipe" (2), avec au moins un appareil de travail (4) monté de manière réglable sur un véhicule de piste (3) et des parties latérales (6, 7) disposées latéralement à cet appareil de travail pouvant être affectées essentiellement aux parois latérales (5) de la "half-pipe" (2),
**caractérisé en ce que** chaque partie latérale (6, 7) présente un dispositif de déblaiement (10) réalisé avec des outils de déblaiement (9) mobiles essentiellement transversalement au sens de la marche (8) du véhicule de piste (3) pour le façonnage d'une surface de piste de la "half-pipe" (2).

2. Dispositif de préparation de piste selon la revendication 1,
**caractérisé en ce que** l'appareil de travail (4) est une fraise (11) avec au moins un arbre de fraise (12) et le dispositif de préparation de piste présente en plus un dispositif centrifuge (13) associé à la fraise (11) pour charrier la neige amenée par la fraise (11).

3. Dispositif de préparation de piste selon la revendication 1 ou 2,
**caractérisé en ce que** les outils de déblaiement (9) peuvent être déplacés essentiellement en direction de la fraise (11) pour déblayer les parois latérales (5) de la "half-pipe".

4. Dispositif de préparation de piste selon au moins l'une des revendications précédentes,
**caractérisé en ce que** le dispositif de déblaiement (10) présente au moins une chaîne rotative (14), de laquelle part un certain nombre d'outils de déblaiement (9) en direction de la surface de piste (15).

5. Dispositif de préparation de piste selon au moins l'une des revendications précédentes,
**caractérisé en ce que** sur la partie latérale (6, 7) un certain nombre de roues et/ou rouleaux (16) est monté en rotation pour le guidage de la chaîne rotative (14).

6. Dispositif de préparation de piste selon la revendication 4 ou 5,
**caractérisé en ce que** la chaîne rotative (14), sur un côté de piste (17) de la partie latérale (6, 7) tourné vers la surface de piste (15), est guidée par un certain nombre d'éléments de contour (16, 18, 38) le long d'une section de déblaiement (19) courbée de manière convexe.

7. Dispositif de préparation de piste selon la revendication 6,
**caractérisé en ce que** les éléments de contour (16, 18, 38) sont réalisés en tant que roues ou rouleaux de contour (16, 18) et/ou éléments de glissement de contour (38).

8. Dispositif de préparation de piste selon la revendication 6 ou 7,
**caractérisé en ce que** des rouleaux de renvoi (16, 22, 23) sont disposés aux extrémités (20, 21) de la section de déblaiement (19).

9. Dispositif de préparation de piste selon la revendication 8,
**caractérisé en ce qu'**un premier rouleau de renvoi (22) est disposé au voisinage d'une extrémité (24) de l'arbre de fraise (12) et un second rouleau de renvoi (23) est disposé à l'extrémité (25) de la partie latérale (6, 7) opposée à la fraise (11).

10. Dispositif de préparation de piste selon l'une des revendications précédentes 7 à 9,
**caractérisé en ce qu'**au moins l'un des rouleaux de contour (16, 18), des rouleaux de renvoi (22, 23) ou un rouleau séparé est réalisé en tant que rouleau d'entraînement (26).

11. Dispositif de préparation de piste selon la revendication 10,
**caractérisé en ce que** le rouleau d'entraînement (26) est réalisé en tant que rouleau denté.

12. Dispositif de préparation de piste selon la revendication 10 ou 11,
**caractérisé en ce que** le rouleau d'entraînement (26) est disposé au-dessus du premier rouleau de renvoi (22), la chaîne rotative (14) parcourant entre ceux-ci une section de levage (27) essentiellement verticale et entre le rouleau d'entraînement (26) et le second rouleau de renvoi (23) une section de retour (28).

13. Dispositif de préparation de piste selon l'une des revendications précédentes 7 à 12,
**caractérisé en ce que** les axes de rotation (29) de tous les rouleaux (16, 22, 23, 26) sont essentiellement parallèles au sens de la marche (8).

14. Dispositif de préparation de piste selon l'une des revendications précédentes 4 à 13,
**caractérisé en ce que** la chaîne rotative (14) est guidée sans support le long de la section de retour (28).

15. Dispositif de préparation de piste selon l'une des revendications précédentes 2 à 14,
**caractérisé en ce que** chaque partie latérale (6, 7) est montée avec un angle de travail réglable par rapport à la fraise (11), ou l'arbre de fraise (12).

16. Dispositif de préparation de piste selon l'une des revendications précédentes 2 à 15,
**caractérisé en ce que** la partie latérale (6, 7) est fixée de manière amovible sur un cadre de fraisage (30) servant au montage de l'arbre de fraise (12) et son angle de travail est réglable par un vérin de réglage (31) entre le cadre de fraisage et la partie latérale.

17. Dispositif de préparation de piste selon la revendication 16,
**caractérisé en ce qu'**entre le cadre de fraisage (30) et la partie latérale (6, 7), il est installé un cadre intermédiaire pour le montage intermédiaire et le réglage de la partie latérale (6, 7) par rapport au cadre de fraisage (30).

18. Dispositif de préparation de piste selon l'une des revendications précédentes 4 à 17,
**caractérisé en ce qu'**au moins la chaîne rotative (14) est disposée devant la fraise (11) dans le sens de la marche (8).

19. Dispositif de préparation de piste selon l'une des revendications précédentes 4 à 18,
**caractérisé en ce que** les outils de déblaiement (9) sont des barrettes transversales disposées sur la chaîne rotative (14).

20. Dispositif de préparation de piste selon l'une des revendications précédentes 4 à 18,
**caractérisé en ce que** les outils de déblaiement (9) sont des éléments de raclage fixés de manière amovible sur la chaîne rotative (14).

21. Dispositif de préparation de piste selon l'une des revendications précédentes,
**caractérisé en ce qu'**une profondeur de travail (32) des outils de déblaiement (9) diminue dans le sens de la marche (8).

22. Dispositif de préparation de piste selon l'une des revendications précédentes 4 à 21,
**caractérisé en ce que** la partie latérale (6, 7) présente un panneau de lissage disposé après la chaîne rotative (14) dans le sens de la marche (8) pour lisser la surface de piste (15).

23. Dispositif de préparation de piste selon au moins l'une des revendications précédentes,
**caractérisé en ce que** la partie latérale (6, 7) est montée de manière à pouvoir être déployée transversalement au sens de la marche (8).

24. Dispositif de préparation de piste selon l'une des revendications précédentes 10 à 23,
**caractérisé en ce qu'**un entraînement (33) séparé, en particulier électrique, est associé à chaque rouleau d'entraînement (26).
